# EUROPÄISCHE PATENTSCHRIFT

(11) **EP 0 775 871 B1**
(45) Veröffentlichungstag und Bekanntmachung des Hinweises auf die Patenterteilung: **05.04.2000**
(21) Anmeldenummer: 96118074.2
(22) Anmeldetag: 12.11.1996
(51) Int. Cl.: F24C 15/34

(54) **Back- und Bratofenmuffel mit einer wärmeisolierenden Umhüllung**
Baking and roasting oven muffle with a heat insulating coating
Moufle de four rôtir et cuire au four avec envelope calorifuge

(30) Priorität: 21.11.1995 DE 29518429 U
(43) Veröffentlichungstag der Anmeldung: 28.05.1997
(73) Patentinhaber: AEG Hausgeräte GmbH, 90429 Nürnberg (DE)
(72) Erfinder: Greiner, Peter, Dr. Dipl.-Ing., 90451 Nürnberg (DE); Schönweiss, Horst, Dipl.-Ing., 90610 Winkelhaid (DE)

(56) Entgegenhaltungen:
- EP-A- 0 709 624
- DE-A- 2 549 834

## Beschreibung

Die Erfindung betrifft eine Back- und Bratofenmuffel für Herde mit einer wärmeisolierenden Umhüllung.

Bei Back- und Bratofenmuffeln von Herden werden zur thermischen Isolierung in der Regel Mineralfasermatten (Glas- oder Steinwolle) verwendet. Da zur Herstellung solcher Fasermatten organische Bindemittel notwendig sind, ergibt sich der Nachteil, daß beim erstmaligen Aufheizen der Back- und Bratofenmuffel diese Bindemittel in der Fasermatte formaldehydhaltige Gase freisetzen. Daraus kann sich bei nicht ausreichender Belüftung des Herdeaufstellraum eine mögliche gesundheitsschädliche Belastung der im Aufstellraum befindlichen Personen ergeben.

Aus DE 25 49 834 A1 ist eine Back- und Bratofenmuffel für Herde mit einer wärmeisolierenden Umhüllung bekannt, wobei die Umhüllung aus einer durchgehenden, in mehreren Lagen um die Ofenmuffel gewickelten Aluminiumfolie gebildet ist und die einzelnen Lagen der Folie mittels Distanzhaltern aus einem Dämm- bzw. Isolierstoff untereinander auf Abstand gehalten sind.

Aufgabe der Erfindung ist es deshalb, für Back- und Bratofenmuffeln eine Wärmeisolierung zu schaffen, die keine gesundheitsschädliche Gefahr darstellt, leicht montierbar und demontierbar ist und ebenso leicht nach Material getrennt entsorgt bzw. einer Wiederverwertung zugeführt werden kann.

Eine Lösung dieser Aufgabe gemäß der Erfindung ist den Merkmalen des Anspruches 1 und eine weitere Lösung den Merkmalen des Anspruches 3 zu entnehmen. Vorteilhafte Ausgestaltungen des Gegenstandes der Erfindung sind in den abhängigen Ansprüchen angegeben.

Die vorgeschlagene Muffelisolierung enthält keine Mineralfasern sowie organische Bindemittel und zeichnet sich u. a. durch gute Wärmedämmeigenschaften aus, kann mühelos recycelt bzw. einer Wiederverwertung zugeführt werden und setzt bei der Montage keinerlei Staubpartikel frei. Des weiteren ist diese Muffelisolierung besonders leicht.

Ausführungsbeispiele der Erfindung sind in der Zeichnung dargestellt und werden anhand dieser nachfolgend näher beschrieben.
Die Zeichnung zeigt in schematischer Darstellung eine wärmeisolierte Back- und Bratofenmuffel im Schnitt sowie Detailausschnitte aus einer solchen Muffel.

Die elektrisch beheizte Back- und Bratofenmuffel 1, die Bestandteil eines nicht dargestellten Herdes oder eines Haushaltsbackofens sein kann, ist mit einer wärmeisolierenden Umhüllung 2 versehen. Diese Umhüllung ist aus einer mehrlagigen Aluminiumfolie 3 gebildet, wobei die einzelnen Lagen 4, 5, 6, 7 mittels Distanzhalter 8 untereinander auf Abstand gehalten sind. Die Distanzhalter 8 bestehen zweckmäßig aus einem Dämm- bzw. Isolierstoff. Die Muffel-Umhüllung 2 ist in eine den Muffelmantel 10 umschließende und in eine die Muffelrückwand 11 abdeckende Wärmedammatte 3' bzw. 3'' aufgeteilt. Die Muffelumhüllung 2 bzw. die Wärmedämmatte 3', 3'' ist aus mindestens vier bis sechs Einzelfolienlagen zusammengesetzt. Damit wird eine effektive Wärmedämmung für die Ofenmuffel 1 sichergestellt. Der sich durch die Distanzhalter 8 ergebende Abstand zwischen den einzelnen Lagen der Umhüllung 2 kann auf drei bis zwölf Millimeter, vorzugsweise auf vier bis sechs Millimeter ausgelegt werden. Die die Muffelrückwand 11 abdeckende Wärmedämmatte 3'' ist von der dem Muffelmantel 10 umschließenden Wärmedämmatte 3' im inneren Randbereich überlappt bzw. überdeckt. Die Ofenmuffel-Umhüllung kann aus einer mehrfach um die Ofenmuffel 10 gewickelten durchgehenden Aluminiumfolie 3 (Fig. 3) oder aus mehreren um die Ofenmuffel gelegten Einzelfolien (Fig. 2) gebildet sein. Der Anfang 12 der um die Ofenmuffel 10 gewickelten durchgehenden Folie 3 ist mittels eines Klemm- oder Spannelementes 13 am Muffelmantel 10 befestigt, während das äußere Folienende 14 mittels einer Heftklammer 15 oder einem Klebeband an der darunterliegenden Folie befestigt ist. Fig. 5 zeigt ein Ausführungsbeispiel, bei dem mehrere Einzelfolien um den Muffelmantel 10 gelegt sind. Die Anfänge und Enden dieser Einzelfolien sind in einer mehrteiligen Spanneinrichtungen 16 eingeklemmt. Die Folien 3 der Muffel-Umhüllung 2, wobei diese aus einer sehr dünnen Aluminiumfolie bestehen, sind durch eine stärkere und damit reißfestere äußere Aluminiumfolie 17 abgedeckt und damit vor Beschädigungen geschützt. Die somit die Außenhaut für die Umhüllung 2 bildende Aluminiumfolie 17 ist durch eine Klammer 18 zusammengehalten.

Beim Ausführungsbeispiel nach den Fig. 6 und 7 ist der Muffelmantel 10 und die Muffelrückwand 11 durch vorgefertigte Wärmedämmbausteine abgedeckt. Ein solcher Wärmedämmbaustein ist dabei aus mehreren Aluminiumfolien bzw. Matten der vorstehend beschriebenen Art zusammengesetzt bzw. vorgefertigt. Für die komplette Isolierung einer Ofenmuffel sind fünf solche Wärmebausteine erforderlich, nämlich Wärmebaustein 21 für die Muffeldecke, Wärmebaustein 22 für den Muffelboden, Wärmebaustein 23 für die Muffelrückwand und Wärmebausteine 24 und 25 für die beiden Muffelseitenwände. Die den Muffelmantel 10 umschließenden Wärmebausteine 21, 22, 24 und 25 werden in bekannter Weise durch Spannbänder zusammengehalten, während der Muffelrückwand-Wärmebaustein 23 mit Hilfe der Motortrageplatte 26 des Ofenmuffel-Heißluftgebläses 27 fixiert wird.

## Patentansprüche

1. Back- und Bratofenmuffel für Herde mit einer wärmeisolierenden Umhüllung, wobei
a) die Umhüllung aus einer durchgehenden, in mehreren Lagen um die Ofenmuffel gewickelten Aluminiumfolie (3) gebildet ist,
b) die einzelnen Lagen (4, 5, 6, 7) der Folie (3) mittels Distanzhaltern (8) aus einem Dämm- bzw. Isolierstoff untereinander auf Abstand gehalten sind, und
c) der Anfang (12) der um den Ofenmuffelmantel (10) gewickelten Folie (3) mittels eines Klemm- oder Spannelementes (13) am Muffelmantel befestigt ist.

2. Back- und Bratofenmuffel nach Anspruch 1, bei der das äußere Folienende mittels einer Heftklammer (15) oder einem Klebeband an der darunterliegenden Folienlage befestigt ist.

3. Back- und Bratofenmuffel für Herde mit einer wärmeisolierenden Umhüllung, wobei
a) die Umhüllung aus mehreren, um die Ofenmuffel gelegten Einzelfolien aus Aluminium gebildet ist,
b) die Einzelfolien mittels Distanzhaltern aus einem Dämm- bzw. Isolierstoff untereinander auf Abstand gehalten sind und
c) die Anfänge und Enden der Einzelfolien in einer mehrteiligen Spanneinrichtung (16) eingeklemmt sind.

4. Back- und Bratofenmuffel nach einem der Ansprüche 1 bis 3, bei der die Umhüllung (2) in eine den Muffelmantel (10) umschließende Wärmedämmatte (3')und in eine die Muffelrückwand (11) abdeckende Wärmedämmatte (3") aufgeteilt ist.

5. Back- und Bratofenmuffel nach Anspruch 4, bei der die die Muffelrückwand (11) abdeckende Wärmedämmatte (3") von der den Muffelmantel (10) umschließenden Wärmedämmatte (3') im Randbereich überlappt ist.

6. Back- und Bratofenmuffel nach einem der Ansprüche 1 bis 3, bei der die wärmeisolierende Umhüllung (2) aus mindestens vier bis sechs Folienlagen bzw. Einzelfolien zusammengesetzt ist.

7. Back- und Bratofenmuffel nach Anspruch 6, bei der zwischen den einzelnen Lagen (4, 5, 6, 7) der Folie (3) bzw. zwischen den Einzelfolien ein Abstand von etwa drei bis zwölf Millimeter, vorzugsweise vier bis sechs Millimeter, vorgesehen ist.

8. Back- und Bratofenmuffel nach Anspruch 3, bei der die Umhüllung (2) aus vorgefertigten Wärmedämmbausteinen (21 bis 25) besteht, wobei für jede der Muffelwände ein separater Wärmebaustein vorgesehen ist.

## Revendications

1. Moufle de four à cuir et à rôtir pour des cuisinières avec une enveloppe calorifuge, où
a) l'enveloppe est constituée par une feuille d'aluminium continue (3) enroulée selon plusieurs couches autour du moufle de four,
b) les différentes couches (4, 5, 6, 7) de la feuille (3) sont écartées les unes des autres au moyen de pièces d'écartement (8) en un matériau calorifuge respectivement isolant et
c) le début (12) de la feuille (3) enroulée autour de l'enveloppe de moufle de four (10) est fixé par un élément de serrage ou de tension (13) à l'enveloppe de moufle.

2. Moufle de four à cuir et à rôtir selon la revendication 1, où l'extrémité extérieure de la feuille est fixée par une agrafe (15) ou une bande collante à la couche de feuille située en dessous.

3. Moufle de four à cuir et à rôtir pour des cuisinières avec une enveloppe calorifuge, où
a) l'enveloppe est constituée par plusieurs feuilles individuelles en aluminium placées autour du moufle de four,
b) les feuilles individuelles sont maintenues à distance les unes des autres par des pièces d'écartement en un matériau calorifuge respectivement isolant et
c) les débuts et les fins des feuilles individuelles sont coincées dans un dispositif de serrage (16) en plusieurs parties.

4. Moufle de four à cuir et à rôtir selon l'une des revendication 1 à 3, où l'enveloppe (2) est séparée en un tapis calorifuge (3') entourant l'enveloppe de moufle (10) et en un tapis calorifuge (3") recouvrant la paroi arrière de moufle (11).

5. Moufle de four à cuir et à rôtir selon la revendication 4, où le tapis calorifuge (3") recouvrant la paroi arrière de moufle (11) est recouverte dans la zone de bord par le tapis calorifuge (3') entourant l'enveloppe de moufle (10).

6. Moufle de four à cuir et à rôtir selon l'une des revendications 1 à 3, où l'enveloppe calorifuge (2) est constituée par au moins quatre à six couches de feuilles respectivement feuilles individuelles.

7. Moufle de four à cuir et à rôtir selon la revendication 6, où il est prévu entre les différentes couches (4, 5, 6, 7) de la feuille (3) respectivement entre les feuilles individuelles un écart d'environ trois à douze millimètres, de préférence de quatre à six millimètres.

8. Moufle de four à cuir et à rôtir selon la revendication 3, où l'enveloppe (2) est constituée d'éléments calorifuges préfabriqués (21 à 25), où est prévu pour chacune des parois de moufle un élément calorifuge séparé.

## Claims

1. Baking and roasting oven muffle for cookers with a heat-insulating jacket, wherein
a) the jacket is formed of a continuous aluminium foil (3) wound in a plurality of layers around the oven muffle,
b) the individual layers (4, 5, 6, 7) of the foil (3) are held apart by means of spacers (8) composed of an insulating material, and
c) the start (12) of the foil (3) wound round the oven muffle casing (10) is fixed to the muffle jacket by means of a clamping element (13).

2. Baking and roasting oven muffle according to claim 1, in which the outer foil end is fixed to the foil layer lying beneath by means of a staple (15) or adhesive tape.

3. Baking and roasting oven muffle for cookers with a heat-insulating jacket, wherein
a) the jacket is formed of a plurality of single aluminium foils laid around the oven muffle.
b) the single foils are held apart by means of spacers composed of an insulating material.
c) the beginnings and ends of the single foils are clamped in a multi-part clamping device (16)

4. Baking and roasting oven muffle according to one of claims 1 to 3, in which the jacket (2) is divided into a heat-insulating matting (3') surrounding the muffle casing (10) and a heat-insulating matting (3") covering the muffle rear wall (11).

5. Baking and roasting oven muffle according to claim 4, in which the insulating matting (3") covering the muffle rear wall (11) is overlapped at the edge by the heat-insulating matting (3') surrounding the muffle casing (10).

6. Baking and roasting oven muffle according to one of claims I to 3, in which the heat-insulating jacket (2) is composed of at least four to six foil layers or single foils.

7. Baking and roasting oven muffle according to claim 6, in which between the individual layers (4, 5, 6, 7) of the foil (3) or between the single foils a gap of about three to twelve millimetres, preferably four to six millimetres is provided.

8. Baking and roasting oven muffle according to claim 3, in which the jacket (2) consists of prefabricated heat-insulating components (21 to 25), wherein for each of the muffle walls a separate heat component is provided.
